# DEMANDE DE BREVET EUROPEEN

(11) **EP 4 332 337 A1**
(43) Date de publication de la demande: **06.03.2024**
(21) Numéro de dépôt: 22020417.6
(22) Date de dépôt: 30.08.2022
(51) Int. Cl.: E06B 3/663, E06B 3/673

(54) **ESPACEUR AMÉLIORÉ POUR VITRAGE MULTIPLE**

(71) Demandeur: Chinzi, Guillaume, 7100 La Louviere (BE)
(72) Inventeur: Chinzi, Guillaume, 7100 La Louviere (BE)

(57) **Abrégé**

Dans le secteur de la transformation verrière, la perméabilité à l'eau des doubles vitrages est souvent au centre des discussions. L'invention décrite dans ce dossier se base sur l'optimisation dynamique d'un produit existant, l'espaceur souple de type « warm Edge ». En faisant varier la forme et la technique de scellement, le butyle travaille moins et donc se détériore moins. Le but ici de fournir un meilleur produit, plus durable et plus fiable.

Modifier la forme de l'espaceur de sorte à incorporer des fibres composites, courtes et longues, dans sa partie horizontale permet une meilleures répartition des déplacements agissant en outre sur le butyle. D'une autre part, un sillon de quelques millimètres longitudinalement situé sur l'espaceur octroie une plus grande souplesse et donc, sollicitera moins le butyle.

Les résultats théoriques démontrent un pénétration de l'eau jusqu'à 10 fois inférieur comparée à ceux d'un espaceur classique.

Les résultats sont tels que la limite est au niveau de la perméabilité du pare vapeur. Mais celui-ci peut être aisément modifié puisque I isolation thermique de I intercalaire est fortement amélioré par I invention

Pour conclure, ayant travaillé plusieurs années sur de grands projets verriers.

L'indice I (niveau de perméance) est une problématique récurrentes tant techniquement, écologiquement et parfois économiquement. En l'optimisant comme expliqué ci-dessus, celui-ci répondra mieux aux besoins techniques du marché.

## Description

La demande consiste en une amélioration d'un système existant afin d'augmenter ses performances à la tenue dans le temps notamment sa perméance à la vapeur d'eau et son isolation thermique

La base de cette amélioration est la création d'un modèle de calcul de la perméance d'un vitrage double en fonction de ses paramètres d'assemblage et des constituants.

Le modèle de calcul a été validé en fonction de ces paramètres et confirmé par des résultats de perméance à la vapeur d'eau suivant la EN 1279 et essais durant 168 cycles décrit dans la EN 1279 en continu.

### Paramètres du modèle de calcul utilisé :

Section de l'intercalaire
Section du butyl
Section de collage
Paramètres de mise en œuvre.
Dynamique du système

La quantité de vapeur d'eau entrant dans le vitrage double, dépend des constituants en termes de perméabilité et de propriétés mécaniques, de leurs sections et de leur niveau de déformation.

### Description : figure 1

### Espaceur organique :

Par exemple une « mousse » de silicone contenant des grains de zéolite, absorbeur d'humidité.

Son rôle est de maintenir la distance entre les 2 vitrages et d'absorber l'humidité afin de maintenir une ambiance de chambre de vitrage double sèche.

### Pare vapeur :

Film étanche, d'aluminium ou de polyester aluminé.

Ses rôles sont :
1°- limiter la transmission de vapeur d'eau vers l'espaceur.
2° garantir un collage du mastic de scellement sur 3 plans.

### Butyl.

Matériau flexible et étanche. Sa perméabilité est de l'ordre de 0,15 g/m2.24 h.cm Hg.

### Mastic de scellement

Silicone ou autre matériaux, polysulfure ou polyuréthane par exemple.

De perméabilité de l'ordre de 7 a 1 g d'eau/m2.24h. cm Hg, il travaille de concert avec le butyl.

Son rôle est de maintenir mécaniquement les 2 vitrages et de limiter la déformation du butyl par son collage, dans cette description, sur 3 cotés et des fibres longues.

### Explications des résultats de test et de la modélisation.

Certains résultats de perméance, lorsque les cycles de vieillissement sont répétés, sont beaucoup plus élevés que la normale théorique.

En grande partie, l'explication réside, grâce à notre modelé unique en son genre, dans la déformation excessive de la barrière de butyl qui a une perméabilité théorique 30 fois inférieure au mastic de scellement ( 0,15 g d'eau/24 heures/mm/cm de Hg, contre 1 à 7 g pour le mastic de scellement). Cette déformation excessive lui fait perdre sa cohésion de manière irréversible.

Le mastic de scellement, travaille usuellement sous un taux de 15-20% d'allongement durant sa durée de vie, il a été modélisé que le butyl, la partie étanche, lorsqu' elle travaille à un niveau fortement supérieur, atteint sa limite de cohésion assez facilement.

En effet même s'il adhère sur les parois, sa déformation excessive, a haute température, provoque des entrée d'air humide, qui transite au travers du mastic de scellement plus perméable, dans la masse du butyl, qui lors du refroidissement de la chambre du vitrage double et sa compression provoque un « festonnage » du butyl, qui perd sa cohésion et « mousse »

Sur le schéma 1, la section de collage du scellement et butyl a leur interface propre et de collage, travaillant en traction, sont différents. Par exemple 2 mm de butyl (1 en haut et 1 en bas) et 16 mm de scellement. Soit plus un rapport d'un peu plus de 1/8 en fonction des tolérances et le l'adhésif acrylique.

L'espaceur est relativement souple, mais il ne peut se déformer car il est lié aux verres par des matériaux, butyl et adhésif acrylique, non polymérisé qui a haute températures fluent (50-60°C).

Si l'espaceur et les sections de scellement/butyl sont modifiés, voir Figure 2 :
1° le scellement est plus rigide, grâce aux fibres courte créées. L'espaceur est solidarisé au verre par un matériaux de scellement et non plus via des thermoplastiques. Le collage du pare vapeur sur l'espaceur est sollicité en traction sur les fibres courtes, ce qui est plus favorable et rigide que les sollicitations en cisaillement comme sur la figure 1
2° la déformation du butyl est réduite, et sa section est similaire à la section du scellement à leur interface.
3° l'ouverture au centre de l'intercalaire, permet une meilleure déformation de celui-ci et ainsi limiter la déformation du butyl. Cette souplesse engendrée réduit considérablement les efforts de tractions entre le pare vapeur et l espaceur aux endroits des fibres courtes.
4° l'ouverture de l'intercalaire, réduit également sa transmission thermique.

### Fabrication du vitrage isolant:

Lors de l'assemblage du vitrage double, l'espaceur avec son butyl extrudé sont appliqués sur un verre.

Le second verre est déposé dessus ou en parallèle si l'assemblage se fait en vertical.

Le système est pressé, afin de comprimer le butyl et l'acrylique. Cette phase est importante, car elle gère la section de butyl et son adhérence sur le verre.

Durant cette phase de compression, l'espaceur est légèrement comprimé et revient à sa position normale presque instantanément, lors de l'arrêt du pressage grâce a l'air de la chambre et sa réaction élastique, avant l'application du scellement.

Il est important que cette ouverture ne soit pas trop large, ou l'espaceur cédera et le butyl ne sera pas comprimé suffisamment, idéalement la partie la plus reprochée de la fissure doit être de l'ordre de 1-2 mm

Une ouverture contrôlée et sa déformation limitée permet de maintenir la résistance à la compression et offre une flexibilité à la dépression.

Le même principe peut être amélioré suivant le schéma suivant : voir figure 3.

Durant la procédure de presse, l'espaceur se déforme jusqu'à refermer la fissure. Le butyl, se déforme plus facilement grâce au plan incliné et est repoussé vers l'arrière.

Le passage de la vapeur d'eau entre la fin du film pare vapeur et le verre est réduit. L'épaisseur des fibres courtes et du butyl à leur frontière est identique, ce qui donne un rapport scellement/butyl de 1.

Les fibres courtes, monitorent la déformation de l'espaceur par une adhésion sur un flanc, libre de mouvement grâce à la fissure.

La zone du butyl en contact avec le scellement, de rapport 1, limite la déformation absolue du butyl.

La vapeur d'eau transmise par perméance sur un butyl moins sollicitée est réduite, le passage de cette vapeur d'eau dans la chambre du vitrage double est réduit car le pare vapeur est plus proche de la surface du verre.

La Zone réduite se situe sur la zone rendue flexible par l'ouverture centrale, sa déformation relative est par conséquent fortement limitée.

La durée de vie d'une vitrage assemblé grâce à cette invention est multiplié par minimum un facteur 2.

## Revendications

1. utilisation d'une espaceur organique avec 1 ou plusieurs fissures ou interruption à section de moins de 5 mm de largeur à son endroit le plus étroit, dans la masse de l'espaceur afin de procurer une souplesse au dit espaceur. Fissures parallèles ou coniques ou de toutes autres formes.

2. l'utilisation d'un espaceur avec une ou plusieurs fissures ou insertion créant une coupure thermique du dit espaceur.

3. liaison du pare vapeur en vis-à-vis du verre avec un mastic de scellement qui permet également une mobilité des parois de l'espaceur grâce à un effort de traction.

4. Épaisseur de butyl à l'interface mastic de scellement /butyl similaire par l'utilisation d'un flanc incliné ou un escalier sur les flancs de l'intercalaire.

5. l'utilisation de I espaceur avec 1 ou plusieurs fissures pour toutes applications de vitrage isolant notamment où les composants verriers sont raides et/ou rigide, tel que les vitrages isolants courbes cylindrique ou à double courbure, les composants verriers épais et/ou en forme, les vitrages isolant de petites dimensions et/ou en forme
